# EUROPÄISCHE PATENTSCHRIFT

(11) **EP 3 164 913 B1**
(45) Veröffentlichungstag und Bekanntmachung des Hinweises auf die Patenterteilung: **26.02.2020**
(21) Anmeldenummer: 15731960.9
(22) Anmeldetag: 29.06.2015
(51) Int. Cl.: H01R 13/506, H01R 9/24, H01R 13/58

(54) **STECKADAPTER FÜR EIN ELEKTRISCHES GERÄT ZUM STECKEN VON ZULEITUNGEN UND SYSTEM AUS STECKADAPTER UND GERÄT**
PLUG ADAPTER FOR AN ELECTRICAL DEVICE FOR PLUGGING IN SUPPLY LINES, AND SYSTEM FORMED BY A PLUG ADAPTER AND A DEVICE
ADAPTATEUR DE CONNEXION POUR APPAREIL ÉLECTRIQUE POUR CONNECTER DES LIGNES D'ALIMENTATION ÉLECTRIQUE ET SYSTÈME CONSTITUÉ D'UN ADAPTATEUR DE CONNEXION ET D'UN APPAREIL

(30) Priorität: 05.07.2014 DE 102014109424
(43) Veröffentlichungstag der Anmeldung: 10.05.2017
(73) Patentinhaber: EATON ELECTRICAL IP GMBH & CO. KG, 12529 Schönefeld (DE)
(72) Erfinder: KONIETZKO, Thomas, 53859 Niederkassel (DE); KNÖRRCHEN, Oliver, 50829 Köln (DE); STANKE, Stephan, 53359 Rheinbach (DE)
(74) Vertreter: Eaton IP Group EMEA
(86) Internationale Anmeldenummer: PCT/EP2015/064659
(87) Internationale Veröffentlichungsnummer: WO 2016/005215

(56) Entgegenhaltungen:
- EP-A1- 1 128 471
- EP-A2- 1 667 286
- WO-A1-2011/137950

## Beschreibung

Die Erfindung betrifft einen Steckadapter für ein elektrisches Gerät zum Stecken von elektrischen Zuleitungen auf das Gerät und ein elektrisches Gerät. Bei dem Gerät liegen die Geräteanschlusskontakte in einer Reihe nebeneinander und werden über schraubenlose Klemmvorrichtungen kontaktiert.

Mit solchen Klemmvorrichtungen lassen sich massive Adern oder feindrähtige Leiter mit Aderendhülsen oder mit Crimpkontakten anschließen und einfach lösen. Die Anschlusskontakte befinden sich in Klemmkammern, wobei die Anschlusskontakte die Form einer mit einem freien Ende ausgestatteten Kontaktfeder haben. Beim Einschieben einer Zuleitung verklemmt ein freies Ende einer Kontaktfeder mit je einer Zuleitungsader. Die Entfernung der Zuleitung wird ermöglicht, wenn der freie Kontaktfederarm über einen Entkopplungsstößel beaufschlagt wird, so dass der freie Kontaktfederarm von der Zuleitungsader wegbewegt wird. So wird die Verklemmung der Zuleitungsader gelöst.

In der DE 10152347 C1 wird ein Steckadapter für ein Schaltgerät beschrieben. Die Zuleitungen werden in Einspeiseklemmen verrastet. Zur Entnahme der Zuleitungsadern muss ein Werkzeug verwendet werden, mit dem die Einspeiseklemmen zu öffnen sind. Vom Bediener müssen bei diesen oder ähnlichen Steckadaptern meistens mehrere Handgriffe, häufig auch beidhändig, vorgenommen werden.

Es ist ein als Steckerhalter bezeichneter Steckadapter für eine mehrpolige Zugangsleitung aus isolierendem Formstoff bekannt (DE 20 2006 013 824 U1). Der Steckadapter hat prismatischen Aufbau mit zur Oberseite des Geräts parallelliegender Oberseite und einer dem Gerät zugewandten Ausgangsseite und einer dem Gerät abgewandten Zugangsseite. Die Leiterenden der mehrpoligen Zugangsleitung enden in Steckern, die von dem Steckadapter in Aufnahmefenstern gehaltert werden. Zwischen Ausgangsseite und Zugangsseite liegen Aufnahmekanäle für die Stecker parallel in einer Reihe nebeneinander, wobei die Aufnahmekanäle den Geräteanschlusskontakten des Geräts zugeordnet sind. An dem Steckadapter sind Rastelemente vorhanden, die den mechanischen Sitz des Steckadapters am Gerät sichern.

Die DE 10 2008 017 245 A1 zeigt einen Steckadapter zur Aufnahme einer Zugangsleitung. Die elektrische Verbindung der Zugangsleitung zu dem Gerät erfolgt über Steckzungen zum Gerät. Der Steckadapter weist eine Klemmvorrichtung auf zur Klemmung der Zugangsleitung im Steckadapter.

Bekannt ist ein Steckadapter zum Verbinden eines einzigen Leiterendes mit einer Anschlussklemme in einem elektrischen Gerät (DE 10 2005 056 847 A1). Das Leiterende wird in einer Klemmvorrichtung im Steckadapter fixiert. Für eine mehradrige Zugangsleitung wird eine Mehrzahl diese Steckadapter verwendet.

Aus der DE 10137497 C1 geht ein Steckadapter zum Verbinden einer mehrpoligen Zugangsleitung mit einem elektrischen Gerät hervor. Der Steckadapter ist als Zwischenstecker ausgebildet, der einerseits die Leiterenden der Zuleitung aufnimmt und andernends mittels Anschlusselementen im Gerät mechanisch und elektrisch verbindbar ist.

Mit der DE 10 2004 043 468 A1 wird ein Schaltgerät beschrieben, welches ein Schaltelement in mindestens einer Strombahn aufweist. Die Strombahn weist einen Eingangssteckkontakt und einen Ausgangssteckkontakt auf. Das Schaltgerät in ein Steckanschlussmodul gesteckt, wobei die Eingangssteckkontakte und die Ausgangssteckkontakte Unterbrechungsstellen einer elektrischen Leitung überbrücken. Bei einer Betätigung des Schaltelements im Schaltgerät kommt es zur Weiterleitung oder zur Unterbrechung des Stroms in der elektrischen Leitung.

Dokument EP 1667286 A2 beschreibt eine Vorrichtung zur leitenden Verbindung zweier Anschlüsse mit Stromschienen. Die zwei Anschlüsse mit Stromschienen sind in einem Gehäuse angeordnet. Jeder Anschluss weist ein Verriegelungselement in Form einer gebogenen Blattfeder auf, die in einem Käfig gehalten ist. Die Vorrichtung zur leitenden Verbindung der zwei Anschlüsse umfasst eine Kontaktbrücke, die in einem Isoliergehäuse gelagert ist und zwei Kontaktschenkel aufweist. In einer Funktionsstellung werden die Kontaktschenkel gegen die Stromschienen gedrückt. Dabei drückt die jeweilige Blattfeder mit ihrem freien Ende form- und kraftschlüssig den Kontaktschenkel gegen die Stromschiene. Weiter ist eine Entriegelungsvorrichtung vorgesehen, die zur Entriegelung der Kontaktschenkel in Öffnungen des Gehäuses geschoben wird, bis sie die zugeordneten Blattfedern kontaktiert und bei einem weiteren Eindrücken der Entriegelungseinrichtung sie soweit zur Seite drückt, dass die Blattfedern aus ihrer formschlüssigen Kontaktlage mit den Kontaktschenkeln herausgedrückt werden.

Es ist die Aufgabe der Erfindung, einen Steckadapter für ein elektrisches Gerät zum Stecken von Zuleitungen auf das Gerät und ein elektrisches Gerät vorzulegen. Die Erfindung soll das Anschließen und Lösen von Zuleitungen - auch mit unterschiedlichen Leiterquerschnitten - werkzeuglos und handhabungsfreundlich ermöglichen.

Die Aufgabe wird mit dem Gegenstand des Anspruchs 1 gelöst. Weiterführende Ausgestaltungen sind in zugehörigen Unteransprüchen formuliert.

Vorgeschlagen wird ein mehrpoliger, vorzugsweise dreipoliger Steckadapter für ein elektrisches Gerät, insbesondere für ein elektrisches Schaltgerät, bei denen elektrische Zuleitungen über schraubenlose Klemmverbindungen kontaktiert werden. Der Steckadapter kann in einfacher Art und Weise für elektrische Zuleitungen unterschiedlicher Querschnitte und mit unterschiedlichen Leiterabschlusselementen als Einführ- und Entkopplungshilfe eingesetzt werden.

Weiter wird ein System aus Steckadapter und Gerät vorgeschlagen.

An dem dem Steckadapter zugeordneten Gerät ist je Pol ein eingangsseitiger Anschlusskontakt an einer Gerätezugangsseite ausgebildet. Mehrere Anschlusskontakte befinden sich in einer Reihe nebeneinander. Die Anschlusskontakte sind als schraubenlose Klemmanschlüsse ausgebildet, in welche die Zuleitung zur elektrischen Kontaktierung und zur alleinigen mechanischen Verbindung fixiert eingeschoben werden. Bei den betrachteten schraubenlosen Klemmanschlüssen handelt es sich um sogenannte Push-in-Kontaktklemmen. Pro Pol am Gerät, bzw. pro Pol der Zuleitung ist am Anschlusskontakt am Gerät ein einzelner als Entriegelvorrichtung ausgebildeter Entkopplungsstößel vorhanden. Die Entkopplungsstößel liegen 90° zur Leiterzugangsrichtung und ragen in der Länge ihres Betätigungshubs aus dem Gehäuse des Geräts in Richtung auf die Oberseite des Geräts heraus. Zur elektrischen und mechanischen Freigabe und Entnahme von in Anschlusskontakte eingeschobene Zuleitungen aus den Anschlusskontakten muss an jedem Anschlusskontakt jeder einzelne Entkopplungsstößel betätigt werden.

Der Steckadapter hat etwa prismatischen Aufbau aus isolierendem Formstoff, dessen Oberseite parallel zur Oberseite des Geräts liegt (in gesteckter Position). Am Steckadapter ist eine dem Gerät zugewandte Ausgangsseite und eine dem Gerät abgewandte Zugangsseite für Zuleitungen ausgebildet. Zwischen Ausgangsseite und Zugangsseite verlaufen parallel und nebeneinander liegend Aufnahmekanäle für je eine Zuleitungsader. Die Aufnahmekanäle sind ebenfalls den Geräteanschlusskontakten des Geräts zugeordnet.

Der Steckadapter wird in zwei Varianten vorgeschlagen. Eine Variante A als einen ersten, einteiligen Steckadapter. Eine zweite Variante B ist als zweiteiliger Steckadapter ausgebildet. Der zweiteilige Steckadapter besteht aus zwei Teilen: einem Adapteroberteil und einem Adapterunterteil. Beide Varianten des Steckadapters weisen den beweglichen Betätigungsbügel auf.

Am Adapteroberteil befindet sich ein beweglicher Betätigungsbügel als Demontagehilfe oder Entkopplungshilfe. Im eingesteckten Zustand des Steckadapters mit Leitungsadern in das mit schraubenloser Anschlusstechnik (mit Push-in-Klemmen) ausgestattetem Gerät liegt der Betätigungsbügel über der als Entkopplungsstößel ausgebildeten Entriegelvorrichtung. Mit dem Betätigungsbügel können erfindungsgemäß alle Entkopplungsstößel auf einmal gedrückt und die Zuleitungsadern entkoppelt werden. Die Entkopplungsstößel werden durch Niederdrücken des Betätigungsbügels (manuell) ohne ein besonderes Werkzeug erreicht und betätigt. Die Zuleitungsadern werden mit dem Betätigungsbügel entkoppelt; der Steckadapter kann mit den Zuleitungsadern entfernt werden.

Der Betätigungsbügel ist ein über ein Filmscharnier (über einen Materialsteg) am Steckadapter angeordnet.

Die Zuleitungen können massive Einzelleiter sein, oder die Enden der Zuleitungen können aus verzinnten Litzen bestehen. Vorzugsweise werden für Litzen Crimpkontakte oder Aderendhülsen als Leiterabschlusselemente eingesetzt sein. Die Zuleitungsadern können Einzeladern oder Doppeladern sein, wobei letztere vorzugsweise Crimpkontakte als Leiterabschlusselemente haben. Es ist daher möglich, mehrere Leiter mit unterschiedlichen Durchmessern auf einmal zu montieren (einzuführen) oder zu demontieren (zu trennen).

Bei der zweiten Variante B des Steckadapters befinden sich im Adapteroberteil mehrere als Haltebacken ausgebildete Aufnahmemittel, wo die Leitungsadern mit den Leiterabschlusselementen positioniert und gehalten werden. Beim Hineinschieben des Adapteroberteils mit positionierten Leitungen in das Adapterunterteil werden die beweglichen Haltebacken mit den Leitungen verklemmt und durch die Klemm-Schrägen fixiert, die sich im Adapterunterteil befinden.

Folgende Einzelheiten und Merkmale können einzeln oder miteinander kombiniert - soweit technisch sinnvoll - vorhanden sein.

An der Adapteroberseite oberhalb der Ausgangsseite des Steckadapters der Aufnahmekanäle ist der Betätigungsbügel mittels eines federnden Filmscharniers ausgebildet.

Die lichte Weite der Aufnahmekanäle soll so bemessen sein, dass sie gleich groß oder kleiner ist als der Durchmesser der Zuleitungsadern. Mit dieser Maßnahme werden die Zuleitungsadern mit Kraftaufwand klemmend in den Aufnahmekanälen aufgenommen, wobei die Kraft der Klemmung größer ist als die Kraft, mit der die Zuleitungsadern in die Geräteanschlusskontakte steckbar sind. Die Zuleitungsadern können sich beim Stecken nicht verschieben.

Weiterhin können zur Klemmung der Zuleitungsadern elastisch bewegliche Klemmbacken vorhanden sein, wobei die Klemmbacken über Filmscharniere im Adapteroberteil angeordnet sind. Zur weiteren Fixierung eingeschobener Zuleitungsadern können außerdem Klemmrippen beidseitig auf den Innenseiten der Klemmbacken vorgesehen sein. Die Klemmrippen verlaufen parallel zur Ausrichtung der Aufnahmekanäle definierenden Klemmbacken. Zur Ergänzung der Klemmwirkung können im Adapterunterteil U-förmige Aufnahmeschalen ausgebildet sein. Diese bewegen sich beim Zusammenbau von Adapteroberteil und Adapterunterteil zueinander hin und bewirken eine verstärkte Klemmung.

Die Aufnahmekanäle können zur Aufnahme einer isolierten Einfachlitze oder auch zur Aufnahme einer isolierten Doppellitze ausgebildet sein.

Die Aufnahmekanäle können außerdem in besonderer Ausbildung zur Aufnahme eines Zuleitungsadern verpressenden Crimpkontakts ausgebildet sein. In solchen Ausbildungen können Crimpkontakte verwendet werden, in denen zwei einzelne Zuleitungsadern oder eine Doppelader als Leiterabschluss verpresst sind. Beispielsweise würde eine einzige Zuleitungsader (Litze als feindrähtiger Leiter) mit großem Leiterquerschnitt (bis zu 2,5 mm²) oder zwei einzelne Zuleitungsadern mit einem Leiterquerschnitt je etwa 2,5 mm² des vorgenannten Leiterquerschnitts verwendbar sein.

Das Adapteroberteil ist in das Adapterunterteil parallel zu den Aufnahmekanälen einschiebbar, wobei an einer Ausgangsseite eines ersten Adapterteils eine Anschlagnase für das andere Adapterteil und an dem andere Adapterteil ein der Anschlagnase zugeordneter Hinterschnitt vorhanden ist.

Die Ausgangsseiten der Aufnahmekanäle können mit eingeengten Öffnungen ausgebildet sein, die gleich dem Durchmesser eines Leiterabschlusselements oder kleiner sein. Die Öffnungen sind elastisch vergrößerbar, so dass die eingeschobenen Leiteradern in den Öffnungen eingeklemmt werden und auch Halt haben, wenn der Steckadapter nicht am Gerät gesteckt ist.

Als Vorteile der Erfindung wird abschließend herausgehoben:
Einfaches, sicheres, schnelles Handling beim Kontaktieren und beim Demontieren oder Entkoppeln von mehradrigen Zuleitungen an elektrischen Geräten. Wegen des Vorhandenseins des Betätigungsbügels müssen keine weiteren Werkzeuge benutzt werden,
wobei bei Anordnungen im Stand der Technik meistens mehrere Handgriffe vom Bediener, häufig auch beidhändig vorgenommen werden mussten.

Der Steckadapter ist sicher, da der Bediener keinen direkten Kontakt zu den Zuleitungsadern hat. Die Erfindung kann einfach und schnell bei vorhandenen Zuleitungen und zugehörigen Geräten nachgerüstet werden. Durch die Fixierung der Zuleitungsadern im Steckadapter können Verdrahtungsfehler vermieden werden.

Der Steckadapter ist geeignet für alle elektrische Geräte - insbesondere für Schaltgeräte - mit schraubenloser Push-in-Anschlusstechnik, bei denen die Entkopplungsstößel um 90° zur Leiterzugangsrichtung orientiert liegen und frei zugänglich sind (aus dem Gerät herausragen).

Die Erfindung wird in mehreren Figuren dargestellt, welche im Einzelnen zeigen:
Fig. la und 1b: elektrisches Gerät mit Detail,
Fig. 2: einteiliger Steckadapter,
Fig. 3: zweiteiliger Steckadapter,
Fig. 4: zweiteiliger Steckadapter mit eingelegten Zuleitungsadern,
Fig. 5: Adapteroberteil und Adapterunterteil eines zweiteiligen Steckadapters,
Fig. 6: Seitenansicht eines gesteckten, einteiligen Steckadapters und
Fig. 7: Leiterabschluss einer Doppelader.

Beschrieben in den Figuren werden zwei Varianten des Steckadapters, wobei für gleiche Teile in den Varianten dieselben Bezugszeichen verwendet werden.

Die mehrpoligen Steckadapter dienen der Herstellung einer Verbindung zwischen einer elektrischen Zuleitung mit mehreren Zuleitungsadern an ein mehrpoliges Gerät, zur Zuführung der Spannung an das Gerät. In den Figuren werden als typische Ausführung dreipolige Steckadapter dargestellt.

Die Steckadapter haben etwa einen prismatischen Aufbau aus isolierendem Formstoff.

Die Zuleitungen können aus massiven Einzeladern bestehen, oder die Aderenden der Zuleitung können mit Leiterabschlusselementen (Endhülsen, Crimpkontakte) versehen sein. Am Schaltgerät befindet sich je Pol ein schraubenloser Klemmanschluss, in den die Zuleitung zur elektrischen Kontaktierung einschiebbar ist. Mit dem Einschieben erfolgt außerdem die alleinige mechanische Fixierung des Steckadapters am Gerät. Beim schraubenlosen Klemmanschluss handelt es sich um sogenannte Push-in-Kontaktklemmen. Die Anschlussklemmen des Klemmanschluss sind mittels Entriegelvorrichtung lösbar. Als Entriegelungsmittel ist ein Betätigungsbügel 42 vorhanden.

Typische für das elektrische Gerät und für die Steckadapter vorgesehene Leiterquerschnitte sind 1,0 bis 2,5 mm².

Die Figur 1a zeigt ein elektrisches Gerät 100. Das Detail in Fig. 1b zeigt die am Gerät vorhandenen Anschlusskontakte 112 und Entkopplungsstößel 114. Drei Anschlusskontakte liegen nebeneinander an einer Zugangsseite 104 des Geräts, zum Beispiel in einer Reihe. Die Fig. 1a zeigt ein als elektrischer Schalter ausgebildetes Gerät, an dem an zwei Zugangsseiten je drei Reihen von Anschlusskontakte vorhanden sind. Die Zugangsöffnungen der Anschlusskontakte liegen parallel zur Zugangsseite.

In der Detailzeichnung Fig. 1b ist sichtbar, dass die Entkopplungsstößel 114 in einer Reihe oberhalb der Anschlusskontakte liegen und in ihrer Betätigungsrichtung um 90° gegen die Zugangsrichtung für die Zuleitungen orientiert sind. Die Klemmung in den schraubenlosen Anschlusskontakten wird mittels Betätigung der aus Entkoppelstößel gebildeten Zuleitungsentriegelvorrichtung gelöst. Die Entkopplungsstößel 114 ragen in der Länge ihres Betätigungshubs 106 aus dem Gehäuse des Geräts in Richtung auf die Oberseite des Geräts heraus.

Die Fig. 2 zeigt perspektivisch einen einteiligen Steckadapter 20, bei dem die freien steckbaren Enden der Zuleitungen aus den Aufnahmekanälen mit einer zum Stecken hinreichenden Länge aus dem Steckadapter herausragen. In der gezeigten Situation ist der Steckadapter 20 mit den Zuleitungsadern 6 konfektioniert und vorbereitet zum Verbinden mit dem elektrischen Gerät.

Der einteilige Steckadapter 20 für eine dreipolige Zuleitung 2 hat folgende Einzelheiten: er hat etwa prismatischen Aufbau aus isolierendem Formstoff. Seine Oberseite 21 (31) liegt in der gesteckten Situation parallel zur Oberseite 102 des elektrischen Geräts. Zugangsseite 104 und Oberseite 102 des Geräts haben eine Orientierung von 90° zueinander.

Es ist je ein Aufhahmekanal 24 für je eine Zuleitungsader 6 vorhanden. Die Aufnahmekanäle liegen in einer Reihe nebeneinander und sind den Geräteanschlusskontakten 112 des Geräts zugeordnet.

Die Aufnahmekanäle 24 für Zuleitungsadern 6 liegen parallel im Steckadapter und haben eine Zugangsseite 22 zum Einführen der Zuleitungsadern 6 und eine Ausgangsseite 23 in Richtung auf die Geräteanschlusskontakte. Die Zuleitung, bzw. die Adern der Zuleitung werden so in die Aufnahmekanäle gelegt, dass die Enden der Zuleitungsadern genügend weit aus den Ausgangsseiten der Aufnahmekanäle herausstehen, so dass sie mit hinreichender Länge in den Geräteanschlusskontakten aufgenommen und geklemmt werden können.

Nicht dargestellt in den Figuren ist, dass die Ausgangsseiten der Aufnahmekanäle mit eingeengten Öffnungen ausgebildet sein können. Die Öffnungen sind hierbei gleich dem Durchmesser eines Leiterabschlusselements oder kleiner. Die Öffnungen sind elastisch vergrößerbar, so dass die eingeschobenen Leiteradern in den Öffnungen eingeklemmt werden.

Die Aufnahmekanäle 24 und/oder die Ausgangsöffnungen der Aufnahmekanäle sind vorzugsweise geometrisch so gestaltet, dass das Einlegen der Zuleitungsadern mit einem gewissen Kraftaufwand erfolgen muss, so dass die Zuleitung, bzw. die Zuleitungsadern in dem Steckadapter klemmend aufgenommen sind.

An dem einteilig Steckadapter 20 ist ein federnd angeordneter Betätigungsbügel 42 vorhanden, welcher in der Stellung der Steckverbindung (also im gesteckten Zustand) zwischen Steckadapter und Gerät der Entriegelvorrichtung 114 am Gerät zugeordnet ist. Diese Einzelheit ist in der Fig. 6 im Detail gezeigt. Der Betätigungsbügel 42 sitzt an der Oberseite 21 des Steckadapters am Ende des Formkörpers, an dem er den Anschlusskontakten am Gerät in der gesteckten Situation zugewandt ist. Der Betätigungsbügel 42 ist über ein Filmscharnier 40 beweglich am Steckadapter angebunden.

Die Entkopplungsstößel 114 der in den Anschlusskontakten ausgebildeten Klemmvorrichtung werden über den Betätigungsbügel 42 beaufschlagt, wobei die manuelle Betätigung des Betätigungsbügels 42 die Entkopplungsstößel 114 gemeinsam berührt und niederdrückt. Damit werden die in die Anschlusskontakte eingeführten Zuleitungsadern freigegeben.

Die Fig. 3 zeigt einen zweiteiligen Steckadapter 30 mit Blick auf die Ausgangsseite 22 für dreipolige Zuleitungen ohne eingelegte Zuleitungen. Die Zuleitung werden in das Adapteroberteil gelegt, dann werden die positionierten Leitungsadern in dem Adapteroberteil zusammen mit dem Adapterunterteil hineingeschoben und verrastet.

In der Fig. 4 ist der zweiteilige Steckadapter 30 mit Blick auf die Zugangsseite 23 mit eingelegten Zuleitungsadern 6 dargestellt.

In der Fig. 5 ist perspektivisch in Explosionszeichnung ein Adapteroberteil 32 und ein Adapterunterteil 33 eines zweiteiligen Steckadapters zu erkennen. Wie bei dem einteiligen Steckadapter 20 befindet sich ein federnd angeordneter Betätigungsbügel 42 an der Oberseite 31 des zweiteiligen Steckadapters 30.

In den Figuren 4 und 5 sind besonders herausgehoben, dass zur Klemmung der Zuleitungsadern elastisch bewegliche Klemmbacken 44 vorhanden sind. Die Klemmbacken 44 sind über Filmscharniere 46 im Adapteroberteil 32 angeordnet. Zur weiteren Fixierung eingeschobener Zuleitungsadern sind außerdem Klemmrippen 48 (beidseitig) auf den Innenseiten der Klemmbacken 44 vorgesehen. Die Klemmrippen verlaufen parallel zur Ausrichtung der den Aufnahmekanal definierenden Klemmbacken 44. Am Adapteroberteil 32 ist eine Haltekante 34 vorhanden, die den beiden Teilen bei der Verrastung Halt gibt. Im Adapterunterteil 33 sind U-förmige Aufnahmeschalen 50 ausgebildet, die beim Zusammenbau von Adapteroberteil 32 und Adapterunterteil 33 insbesondere die Klemmbacken 44 im unteren Bereich der Aufnahmeschalen zueinander hin bewegen und die letztendliche Klemmung bewirken.

Die Fig. 6 liefert eine Seitenansicht eines gesteckten, einteiligen Steckadapters. Ein Steckadapter 20, 30 befindet sich in Verbindung über die Zuleitungsadern mit dem elektrischen Gerät. Der Betätigungsbügel 42 reicht mit vergleichbarer Länge wie die Enden der Zuleitungsadern in Richtung auf die Zugangsseite des Geräts und liegt somit oberhalb der Entkopplungsstößel 114.

In der Fig. 7 ist ein Leiterabschluss einer Zuleitung gezeigt, die als Doppelader ausgeführt ist. In einem für derartige Leiterabschlüsse ausgebildeten Steckadapter ist jeder Aufnahmekanal 24 zur Aufnahme eines Zuleitungsadern 6, 8 verpressenden Crimpkontakts 12 ausgebildet.

Ein solcher als besondere Variante ausgeführter Leiterabschluss besteht gemäß Fig. 7 in einem Crimpkontakt 12, bei dem die Leiterenden 6, 8 der Doppelader mittels der Pressklammer 16 elektrisch eingebunden sind. Die Pressklammer (crimp) 18 für die Adernisolierung (Leitermantel) hat entsprechend längere Schenkel als die Leiter-Pressklammer 16. In der dargestellten Form kann eine elektrische Doppelader beispielsweise mit je 2 mm² oder 2,5 mm² Leiterquerschnitt in einen Aufnahmekanal eines Steckadapters eingelegt werden. Mit einer solchen Maßnahme lassen sich zwei dreipolige Zuleitungen in "gedoppelter" Form konfektionieren und zur Herstellung der Verbindung mit einem elektrischen Gerät vorbereiten.

Der freie Leiterstift (Kontaktzunge 13) des Crimpkontakts ragt aus dem Steckadapter heraus und ist in die Anschlusskontakte des elektrischen Geräts unmittelbar steckbar. Die Kontaktzungen des Crimpkontakts verrasten in den Anschlusskontakten. Die Ausbildung der beiden Pressklammern 16 und 18 an der Kontaktzunge 13 ist eine Besonderheit des dargestellten Crimpkontakts 12 - als extra ausgelegter Teilbereich des Crimpkontakts. Mit Hilfe der am Crimpkontakt ausgebildeten Rastzunge 14 kommt es im (einteiligen) Steckadapter zu einer Fixierung des Crimpkontakts. Drei dieser in Fig. 7 dargestellten Crimpkontakte können in einem dreipoligen Steckadapter eingebracht, und so in die Anschlusskontakte gesteckt und verrastet werden.

Der in der Figur 7 dargestellte Leiterabschluss einer Doppelader lässt sich auch mit einem Crimpkontakt für nur eine einzelne Zuleitungsader verwenden. Hierbei würde beispielsweise eine Zuleitungsader mit bis zu 2,5 mm² Leiterquerschnitt verwendbar sein. Hierbei wird anstatt der beschriebenen ,gedoppelten' Form der Zuleitung ein feindrähtiger Leiter mit entsprechendem Leiterquerschnitt eingesetzt.

### Bezugszeichen

- 2: mehradrige Zuleitung
- 6: Zuleitungsader, Einfachlitze
- 8: Doppelader, Doppellitze
- 10: Leiterabschlusselement
- 12: Crimpkontakt
- 13: Kontaktzunge
- 14: Rastzunge
- 16: Pressklammer (crimp) für Leiter
- 18: Pressklammer (crimp) für Mantel
- 20: Steckadapter (einteiliges Gehäuse)
- 21: Oberseite
- 22: Zugangsseite
- 23: Ausgangsseite
- 24: Aufnahmekanal
- 30: Steckadapter zweiteiliger Aufbau
- 31: Oberseite
- 32: Adapteroberteil
- 33: Adapterunterteil
- 34: Haltekante
- 36: Anschlagnase
- 38: Hinterschnitt
- 40: Filmscharnier
- 42: Betätigungsbügel
- 44: Klemmbacken als Aufnahmemittel
- 46: Filmscharnier
- 48: Klemmrippen
- 50: Aufnahmeschale
- 100: Schaltgerät
- 102: Oberseite
- 104: Zugangsseite
- 106: Betätigungshub
- 112: Anschlusskontakt (Push-In-Klemme)
- 114: Zuleitungsentriegelvorrichtung (Entkopplungsstößel)

## Patentansprüche

1. Steckadapter für ein elektrisches Gerät zum Stecken einer mehradrigen, elektrischen Zuleitung in das Gerät und elektrisches Gerät, wobei bei dem Gerät Geräteanschlusskontakte (112) in einer Reihe nebeneinander liegen und über schraubenlose Klemmvorrichtungen von der Zuleitung (2) mechanisch und elektrisch kontaktiert werden,
wobei der Steckadapter (20, 30) im eingesteckten Zustand des Steckadapters in das Gerät eine zur Oberseite des Geräts parallel liegende Oberseite (21, 31) und eine dem Gerät zugewandte Ausgangsseite (23), die in Richtung auf die Geräteanschlusskontakte (112) gerichtet ist, umfasst,
**dadurch gekennzeichnet,**
**dass** eine Zuleitungsentriegelvorrichtung (114) als Entkopplungsstößel ausgebildet ist sowie die Klemmvorrichtungen mittels Betätigung der Zuleitungsentriegelvorrichtung (114) des Geräts gelöst werden, hierbei liegen die zur Lösung der Klemmvorrichtungen vorhandenen Entkopplungsstößel (114) 90° zur Leiterzugangsrichtung und ragen in der Länge ihres Betätigungshubs (106) aus dem Gehäuse des Geräts in Richtung auf die Oberseite des Geräts heraus, wobei der Steckadapter (20, 30) mindestens folgende Merkmale umfasst:
• er hat etwa prismatischen Aufbau aus isolierendem Formstoff,
• mit einer im eingesteckten Zustand des Steckadapters dem Gerät abgewandten Zugangsseite (22), wobei die Zugangsseite (22) zum Einführen der Zuleitungsadern (6) geeignet ist, und
• mit zwischen Ausgangsseite (23) und Zugangsseite (22) parallel liegenden Aufnahmekanälen (24) für je eine Zuleitungsader (6, 8), wobei die Aufnahmekanäle (24) den Geräteanschlusskontakten (112) des Geräts zugeordnet sind,
• und wobei weiter an dem Steckadapter (20, 30) ein Betätigungsbügel (42) angeordnet ist, der im eingesteckten Zustand des Steckadapters (20, 30) derart über der Zuleitungsentriegelvorrichtung (114) liegt, dass mit dem Betätigungsbügel (42) alle Entkopplungsstößel (114) auf einmal gedrückt und die Zuleitungsadern (6, 8) entkoppelt werden, wobei die Entkopplungsstößel (114) durch Niederdrücken des Betätigungsbügels (42) erreicht und betätigt werden und der Steckadapter (20, 30) mit den Zuleitungsadern (6, 8) entfernt wird.

2. Steckadapter und elektrisches Gerät nach Anspruch 1, **dadurch gekennzeichnet, dass** der Betätigungsbügel (42) über ein Filmscharnier (40) am Steckadapter (20, 30) angeordnet und an der Oberseite (21,31) des Steckadapters (20, 30) an der Ausgangsseite (23) der Aufnahmekanäle (24) ausgebildet ist.

3. Steckadapter und elektrisches Gerät nach Anspruch 1 oder 2, **dadurch gekennzeichnet, dass** die lichte Weite der Aufnahmekanäle (24) so bemessen ist, dass sie die Zuleitungsadern (6, 8) klemmend aufnehmen.

4. Steckadapter und elektrisches Gerät nach dem vorhergehenden Anspruch, **dadurch gekennzeichnet, dass** jeder Aufnahmekanal (24) zur Aufnahme einer isolierten Einzelader (6) oder zur Aufnahme einer isolierten Doppelader (8) ausgebildet ist.

5. Steckadapter und elektrisches Gerät nach einem der Ansprüche 1 bis 3, **dadurch gekennzeichnet, dass** jeder Aufnahmekanal (24) zur Aufnahme eines eine Zuleitungsader (6) oder eines eine Doppelader (8) verpressenden Crimpkontakts (12) ausgebildet ist.

6. Steckadapter und elektrisches Gerät nach einem der vorhergehenden Ansprüche, **dadurch gekennzeichnet, dass** der Steckadapter als einteiliger Steckadapter (20) ausgebildet ist.

7. Steckadapter und elektrisches Gerät nach einem der Ansprüche 1 bis 5, **dadurch gekennzeichnet, dass** der Steckadapter als zweiteiliger Steckadapter (30) ausgebildet ist, und aus einem Adapteroberteil (32) und einem Adapterunterteil (33) besteht.

8. Steckadapter und elektrisches Gerät nach Anspruch 7, **dadurch gekennzeichnet, dass** das Adapteroberteil (32) und das Adapterunterteil (33) mit Aufnahmemitteln (44) ausgebildet sind, die das Einschieben eines Adapterteils (32) in das andere Adapterteil (33) parallel zu den Aufnahmekanälen (24) erlauben.

9. Steckadapter und elektrisches Gerät nach einem der Ansprüche 7 oder 8, **dadurch gekennzeichnet, dass** an einer Ausgangsseite eines ersten Adapterteils (33) eine Anschlagnase (36) für das zweite Adapterteil (32) und an dem zweiten Adapterteil (32) ein der Anschlagnase zugeordneter Hinterschnitt (38) vorhanden ist.

10. Steckadapter und elektrisches Gerät nach einem der Ansprüche 7, 8 oder 9, **dadurch gekennzeichnet, dass** der Betätigungsbügel (42) am Adapteroberteil (32) ausgebildet ist.

11. Steckadapter und elektrisches Gerät nach einem der vorhergehenden Ansprüche 7 bis 10, **dadurch gekennzeichnet, dass** im Adapteroberteil (32) zur Klemmung der Zuleitungsadern über Filmscharniere (46) elastisch bewegliche Klemmbacken (44) vorhanden sind.

12. Steckadapter und elektrisches Gerät nach einem der vorhergehenden Ansprüche 7 bis 11, **dadurch gekennzeichnet, dass** die Ausgangsseiten der Aufnahmekanäle (24) derart ausgebildet sind, dass sie die Zuleitungsadern (6, 8) klemmend aufnehmen.

13. Steckadapter und elektrisches Gerät nach einem der vorhergehenden Ansprüche 1 bis 12, **dadurch gekennzeichnet, dass** die Klemmvorrichtungen als Push-in-Kontaktklemmen ausgebildet sind.

## Claims

1. Plug adapter for an electrical device for plugging a multi-wire electric supply line in to the device, and electrical device, wherein, in the device, device connection contacts (112) are positioned in a row next to each other, and they are contacted mechanically and electrically by the supply line (2) via screwless clamping elements,
wherein the plug adapter (20, 30), when the plug adapter is plugged in to the device, comprises a top (21, 31) that is parallel to the top of the device and an output side (23) facing the device and oriented in the direction of the device connection contacts (112),
**characterised in that**
a supply line unlocking element (114) is configured as decoupling fingers and the clamping elements are released by actuating the supply line unlocking element (114) of the device, wherein the decoupling fingers (114) provided in order to release the clamping elements are positioned at 90° relative to the access direction of the conductor, and they protrude by the length of their actuation stroke (106) from the device housing in the direction of the top of the device,
wherein the plug adapter (20, 30) has at least the following features:
- it has an approximately prismatic structure made of insulating moulded material,
- having, in the plugged-in state of the plug adapter, an access side (22) facing away from the device, wherein the access side (22) is suitable for introducing the supply line wires (6), and
- having parallel receiving channels (24) located between the output side (23) and the access side (22) for each supply line wire (6, 8), wherein the receiving channels (24) are associated with the device connection contacts (112),
- and wherein an actuation bar (42) is also arranged on the plug adapter (20, 30), said actuation bar being positioned, in the plugged-in state of the plug adapter (20, 30), above the supply line unlocking element (114) such that using the actuation bar (42) all the decoupling fingers (114) are pressed at once and the supply line wires (6, 8) are decoupled, wherein the decoupling fingers (114) are reached and actuated by pressing down the actuation bar (42) and the plug adapter (20, 30) is removed along with the supply line wires (6, 8).

2. Plug adapter and electrical device according to claim 1, **characterised in that** the actuation bar (42) is arranged on the plug adapter (20, 30) by means of a film hinge (40) and it is formed on the top (21, 31) of the plug adapter (20, 30) on the output side (23) of the receiving channels (24).

3. Plug adapter and electrical device according to claim 1 or 2, **characterised in that** the clearance of the receiving channels (24) is dimensioned in such a way that they hold the supply line wires (6, 8) so as to clamp them.

4. Plug adapter and electrical device according to any of the preceding claims, **characterised in that** each receiving channel (24) is configured so as to hold an insulated single wire (6) or an insulated double wire (8).

5. Plug adapter and electrical device according to any of claims 1 to 3, **characterised in that** each receiving channel (24) is configured so as to hold a crimp contact (12) that compresses a supply line wire (6) or a double wire (8).

6. Plug adapter and electrical device according to any of the preceding claims, **characterised in that** the plug adapter is configured as a one-part plug adapter (20).

7. Plug adapter and electrical device according to any of claims 1 to 5, **characterised in that** the plug adapter is configured as a two-part plug adapter (30) and consists of an adapter top (32) and an adapter bottom (33).

8. Plug adapter and electrical device according to claim 7, **characterised in that** the adapter top (32) and the adapter bottom (33) are configured with receiving means (44) which permit one adapter part (32) to be inserted into the other adapter part (33) parallel to the receiving channels (24).

9. Plug adapter and electrical device according to any of claims 7 or 8, **characterised in that**, on one output side of a first adapter part (33), a stop nose (36) for the second adapter part (32) is provided, and on the second adapter part (32), an undercut (38) associated with the stop lug is provided.

10. Plug adapter and electrical device according to any of claims 7, 8 or 9, **characterised in that** the actuation bar (42) is formed on the adapter top (32).

11. Plug adapter and electrical device according to any of the preceding claims 7 to 10, **characterised in that**, for clamping the supply line wires, clamping jaws (44) which are elastically movable by means of film hinges (46) are arranged in the adapter top (32).

12. Plug adapter and electrical device according to any of the preceding claims 7 to 11, **characterised in that** the output sides of the receiving channels (24) are configured in such a way that they hold the supply line wires (6, 8) so as to clamp them.

13. Plug adapter and electrical device according to any of the preceding claims 1 to 12, **characterised in that** the clamping devices are configured as push-in contact clamps.

## Revendications

1. Adaptateur de connexion destiné à un appareil électrique pour connecter une ligne d'alimentation électrique multiconducteur dans l'appareil, et appareil électrique, dans lequel des contacts de connexion d'appareil (112) de l'appareil sont disposés en rangée les uns à côté des autres et peuvent être mis en contact mécanique et électrique par le biais de dispositifs de serrage sans vis de la ligne d'alimentation (2),
dans lequel l'adaptateur de connexion (20, 30), à l'état de l'adaptateur de connexion inséré dans le dispositif, présente un côté supérieur (21, 31) s'étendant parallèlement au côté supérieur de l'appareil et un côté de sortie (23) faisant face à l'appareil, qui est orienté vers les contacts de connexion d'appareil (112),
**caractérisé en ce que**
un dispositif de déverrouillage de ligne d'alimentation (114) est réalisé sous la forme d'un poussoir de découplage et les dispositifs de serrage sont libérés par le biais d'un actionnement du dispositif de déverrouillage de ligne d'alimentation (114) de l'appareil, et ainsi les poussoirs de découplage (114) qui existent pour la libération des dispositifs de serrage sont disposés à 90° par rapport à la direction d'accès de conducteur et font saillie dans la longueur de leur course d'actionnement (106) hors du boîtier de l'appareil dans la direction du côté supérieur de l'appareil,
dans lequel l'adaptateur de connexion (20, 30) comprend au moins les caractéristiques suivantes :
• il a une structure sensiblement prismatique en matériau moulé isolant,
• avec un côté d'accès (22) opposé à l'appareil dans l'état inséré de l'adaptateur de connexion, le côté d'accès (22) étant approprié pour insérer les fils de ligne d'alimentation (6), et
• avec des canaux de réception (24) agencés parallèlement entre le côté de sortie (23) et le côté d'accès (22), chacun pour un fil de ligne d'alimentation (6, 8), les canaux de réception (24) étant associés aux contacts de connexion d'appareil (112) de l'appareil,
• et dans lequel en outre est disposé sur l'adaptateur de connexion (20, 30) un étrier d'actionnement (42) qui, à l'état inséré de l'adaptateur de connexion (20, 30), se trouve au-dessus du dispositif de déverrouillage de ligne d'alimentation (114), de telle sorte qu'avec l'étrier de commande (42), tous les poussoirs de découplage (114) sont pressés en même temps et les fils de ligne d'alimentation (6, 8) sont découplés, dans lequel les poussoirs de découplage (114) sont atteints et actionnés en enfonçant l'étrier d'actionnement (42) et en retirant l'adaptateur de connexion (20, 30) avec les fils de ligne d'alimentation (6, 8).

2. Adaptateur de connexion et appareil électrique selon la revendication 1, **caractérisés en ce que** l'étrier d'actionnement (42) est agencé via une charnière à film (40) sur l'adaptateur de connexion (20, 30) et est formé au niveau d'un côté supérieur (21, 31) de l'adaptateur de connexion (20, 30) au niveau du côté sortie (23) des canaux de réception (24).

3. Adaptateur de connexion et appareil électrique selon la revendication 1 ou 2, **caractérisés en ce que** le diamètre intérieur des canaux de réception (24) est dimensionné de manière à recevoir les fils d'alimentation (6, 8) de manière serrée.

4. Adaptateur de connexion et appareil électrique selon la revendication précédente, **caractérisés en ce que** chaque canal de réception (24) est formé pour recevoir un seul fil isolé (6) ou pour recevoir un fil double isolé (8).

5. Adaptateur de connexion et appareil électrique selon l'une des revendications 1 à 3, **caractérisés en ce que** chaque canal de réception (24) est formé pour recevoir un contact à sertir (12) comprimant un fil de ligne d'alimentation (6) ou un fil double (8).

6. Adaptateur de connexion et appareil électrique selon l'une des revendications précédentes, **caractérisés en ce que** l'adaptateur de connexion est formé comme un adaptateur de connexion monobloc (20).

7. Adaptateur de connexion et appareil électrique selon l'une des revendications 1 à 5, **caractérisés en ce que** l'adaptateur de connexion est formé comme un adaptateur de connexion en deux parties (30), et se compose d'une partie supérieure d'adaptateur (32) et d'une partie inférieure d'adaptateur (33).

8. Adaptateur de connexion et appareil électrique selon la revendication 7, **caractérisés en ce que** la partie supérieure d'adaptateur (32) et la partie inférieure d'adaptateur (33) sont formées avec des moyens de réception (44), qui permettent l'insertion d'une partie d'adaptateur (32) dans l'autre partie d'adaptateur (33) parallèlement aux canaux de réception (24).

9. Adaptateur de connexion et appareil électrique selon l'une des revendications 7 ou 8, **caractérisés en ce que** sur un côté de sortie d'une première partie d'adaptateur (33) est prévue une patte d'arrêt (36) pour la seconde partie d'adaptateur (32), et sur la seconde partie d'adaptateur (32) est prévue une contre-dépouille (38) associée à la patte d'arrêt.

10. Adaptateur de prise et appareil électrique selon l'une des revendications 7, 8 ou 9, **caractérisés en ce que** l'étrier d'actionnement (42) est formé sur la partie supérieure d'adaptateur (32).

11. Adaptateur de connexion et appareil électrique selon l'une des revendications précédentes 7 à 10, **caractérisés en ce que** des mâchoires de serrage (44) mobiles élastiquement sont prévues dans la partie supérieure d'adaptateur (32) pour un serrage des fils d'alimentation via des charnières en film (46).

12. Adaptateur de connexion et appareil électrique selon l'une des revendications précédentes 7 à 11, **caractérisés en ce que** les côtés de sortie des canaux de réception (24) sont conçus de manière à recevoir les fils de ligne d'alimentation (6, 8) de manière serrée.

13. Adaptateur de connexion et appareil électrique selon l'une des revendications précédentes 1 à 12, **caractérisés en ce que** les dispositifs de serrage sont conçus comme des bornes de contact à pousser.
